# EUROPÄISCHE PATENTSCHRIFT

(11) **EP 0 641 040 B1**
(45) Veröffentlichungstag und Bekanntmachung des Hinweises auf die Patenterteilung: **27.02.2002**
(21) Anmeldenummer: 94113539.4
(22) Anmeldetag: 30.08.1994
(51) Int. Cl.: H01R 13/41, H01R 12/18, H01R 12/20, H01R 12/22

(54) **Einpress-Federleiste**
Press fit spring contact connector
Connecteur avec ressorts de contact à insertion à force

(30) Priorität: 30.08.1993 DE 4329151
(43) Veröffentlichungstag der Anmeldung: 01.03.1995
(73) Patentinhaber: TYCO Electronics Logistics AG, 9323 Steinach (CH)
(72) Erfinder: Embo, Georges, Ind.-Ing., B-8920 Langemark (BE); Debrouwere, Tom, Ind.-Ing., B-8560 Wevelgem (BE); Moyaert, Werner, Ind.-Ing., B-8490 Snellegem (BE)
(74) Vertreter: Heinz-Schäfer, Marion

(56) Entgegenhaltungen:
- DE-A- 2 950 097
- DE-A- 3 700 304
- DE-C- 963 345
- DE-U- 9 213 611
- US-A- 4 127 317
- US-A- 4 735 585
- US-A- 5 030 140
- US-A- 5 074 030
- US-A- 5 190 483

## Beschreibung

Die Erfindung betrifft eine Einpreß-Federleiste zum Einpressen in Bohrungen einer Leiterplatte, mit jeweils aus einem Blechstreifen hergestellten Kontaktfedern, die in Verlaufsrichtung der Streifen jeweils aus einem Einpreßteil, einem Befestigungsabschnitt und einem Kontaktteil bestehen, und mit einem zweiteiligen Isolierstoffkörper, in dem die Kontaktfedern jeweils einzeln in Kammern angeordnet und befestigt sind.

x aus der US-A- 4,127,317 ist eine Einpress-Federleiste zum Einpressen in Bohrungen einer Leiterplatte mit jeweils aus einem Blechstreifen hergestellten Kontaktfedern, die in Verlaufsrichtung der Streifen jeweils aus einem Einpressteil, einem Befestigungsabschnitt und einem Kontaktteil bestehen, und mit einem zweiteiligen Isolierstoffkörper, in dem die Kontaktfedern jeweils einzeln in Kammern angeordnet und befestigt sind, bekannt. Dabei sind die Befestigungsabschnitte mindestens bereichsweise zwischen einem inneren und einem äusseren Isolierstoffkörper par llel zu den Einpressteilen klemmend geführt und die Kontaktfedern sind im Befestigungsabschnitt mit jeweils einer Ausnehmung versehen.

Federleisten in lotfreier Einpreßtechnik sind seit langem bekannt und auf dem Markt erhältlich. Federleisten bestehen im wesentlichen aus einer Anzahl von Kontaktfedern, die in einem Kunststoffkörper aufgenommen und zu einer Einheit zusammengefügt sind. Aus der DE-PS 37 00 304 ist eine Kontaktfeder bekannt, die in ihrem oberen Bereich einen als Doppelkontakt ausgebildeten Kontaktteil aufweist, während sie in ihrem unteren, nicht unbedingt nur als Einpreß-Kontakt geeigneten Bereich kontaktmesserartig ausgebildet ist. Es ist vorgesehen, die bekannte Kontaktfeder in einem zweiteiligen Isolierstoffkörper in einer Kammer anzuordnen und zu befestigen. Dazu wird die Kontaktfeder mit den Außenrändern ihres mittleren, einen Befestigungsabschnitt bildenden Bereiches in Seitenwände der sie umgebenden Kammer klemmend eingelegt, wobei sich die eigentliche Verriegelung der Kontaktfeder in der Kammer durch einen vom Einpreßteil her gegen Schultern des Befestigungsabschnittes gelegten zweiten Isolierstoffkörpers ergibt.

Das Einpressen derartiger Federleisten in die Bohrungen einer Leiterplatte geschieht bisher in der Weise, daß kontaktteilseitig, ähnlich wie beim Steckverbinden der Federleiste mit einer Messerleiste, jeweils gleichzeitig ein Druckstift in jeden Federkontakt und damit in den Isolierstoffkörper eingesteckt und anschließend Druck ausgeübt wird. Als Anschlag für die zu übertragenden Einpreßkräfte wurden bisher Schultern, Haken oder Ausklinkungen am Federkontakt vorgesehen. Die Einpreßkraft eines Anschlusses in einer Leiterplattenbohrung kann für eine zuverlässige Kontaktierung bis zu 120 N betragen. Die bisherige Einpreßtechnik ist jedoch problematisch, da die unveredelten Druckstifte beim Einpressen in Berührung mit den Kontaktfedern, insbesondere mit deren Federkuppen, gelangen, wobei eine Beschädigung nicht auszuschließen ist. Da hochpolige Federleisten weit überwiegen, sehen die zum Einpressen benötigten Einpreßdruckstücke jeweils etwa wie ein Nagelbrett aus. Bei den Einpreßdruckstücken handelt es sich, unabhängig davon, ob diese in Handpressen oder in Einpreßautomaten eingesetzt werden, angesichts der notwenigen Präzision und der Vielzahl an Typen, die ja jeweils pro Polzahl benötigt werden, um aufwendige und kostenintensive Werkzeuge.

Der Erfindung liegt die Aufgabe zugrunde, eine Einpreß-Federleiste der eingangs genannten Art im Hinblick auf die genannten Nachteile zu verbessern.

Diese Aufgabe wird gemäß der Erfindung durch eine Einpress-Feder leiste nach Anspruch 1 gelöst.

Eine derartige Einpreß-Federleiste kann ohne mit Druckstiften versehene Einpreßdruckstücke sehr einfach durch einen kontaktteilseitig auf den äußeren Isolierstoffkörper als Ganzem drückenden flachen Stempel eingepreßt werden. Aufgrund der erfindungsgemäßen Konstruktion wird dabei die Einpreßkraft über den inneren Isolierstoffkörper, die Nase und die Ausnehmung schließlich auf die Einpreßteile übertragen. Die in die Ausnehmung eingreifende Nase des inneren Isolierstoffkörpers ist dabei sehr nahe und in einer Linie mit dem jeweiligen Einpreßteil angeordnet, so daß weder Biegemomente noch Ausknickungen entstehen können. Die erfindungsgemäße Einpreß-Federleiste ist deshalb ohne Gefahr der Beschädigung der Federkontakte einpreßbar. Sie ist ergonomisch in der Handhabung und das Einpreßen ist mit einem einzigen gegenüber den bekannten, vielgestaltigen Einpreßdruckstücken außerordentlich vereinfachten Druckstück-Werkzeug durchführbar. Auch die Integration in einen automatisierten Einpreßvorgang ist leichter als bisher durchführbar.

In weiteren Ansprüchen sind Ausgestaltungen der Erfindung und ein vorteilhaftes Verfahren zum Einpressen einer erfindungsgemäßen Einpreß-Federleiste gekennzeichnet. Die Erfindung und weitere Vorteile werden nachfolgend an Ausführungsbeispielen anhand der Zeichnung näher erläutert.

Es zeigen
- FIG 1: in teilweise geschnittener Seitenansicht eine erfindungsgemäße Einpreß-Federleiste,
- FIG 2: ebenfalls teilweise geschnitten eine andere Seitenansicht der Federleiste nach FIG 1,
- FIG 3: eine Draufsicht auf die Kontaktteilseite einer Federleiste nach FIG 1,
- FIG 4: eine teilweise geschnittene Seitenansicht einer weiteren Einpreß-Federleiste.

Bei den in den FIG 1 bis 4 dargestellten Federleisten sind die Kontaktfedern 2-reihig angeordnet und bestehen jeweils, von oben betrachtet, aus einem Kontaktteil 1, einem mittleren Teil, dem Befestigungsabschnitt, und dem unteren Einpreßteil 2. Dabei dient nur der untere Bereich des Befestigungsabschnitts tatsächlich der Befestigung, während sein oberer Bereich in der im folgenden noch ausführlicher dargestellten Weise als elastische Zone ausgebildet ist. Der Kontaktteil 1 ist vorteilhaft in an sich aus der DE-PS 37 00 304 bekannten Weise als Doppelkontakt, also als Federkontakt mit zwei gegenüberliegenden parallelen Kontaktstellen, ausgebildet.

Die beschriebenen Doppelkontakte dienen als Buchsen zur Aufnahme der Stift- oder Messerkontakte eines zur Federleiste passenden Steckverbinders. Die Federleiste selbst soll mittels ihrer Einpreßteile 2 die Herstellung einer lötfreien, elektrisch und mechanisch dauerhaften, aber lösbaren Verbindung mit durchkontaktierten Bohrungen einer in der Zeichnung nicht dargestellten Leiterplatte ermöglichen.Wie insbesondere in den Figuren 1 und 4 verdeutlicht, sind die Kontaktfedern jeweils in Kammern angeordnet, die bei den dargestellten 2-reihigen Anordnungen durch einen sich zwischen den beiden Reihen erstreckenden zentralen inneren Isolierstoffkörper 4 und durch einen äußeren Isolierstoffkörper 6 gebildet sind, der hutartig auf die Kontaktfedern und den inneren Isolierstoffkörper 4 aufgeschoben ist.

Die Kontaktfedern der Federleisten sind, wie aus den Figuren 1 und 4 hervorgeht, erfindungsgemäß im mittleren Bereich mit einer rechteckförmigen Ausnehmung 3 versehen und S-förmig gekröpft. Der innere Isolierstoffkörper 4 ist so gestaltet, daß für eine 2-reihige Federleistenversion drei Wände jeder der nach oben und unten offenen Kontaktkammer geformt werden. Seitlich sind die Kammern also frei, so daß die Kontaktfedern eventuell auch reihenweise eingelegt werden können. Der innere Isolierstoffkörper 4 ist im unteren Teil klotzartig ausgebildet, so daß der Befestigungsabschnitt der Kontaktfeder mindestens bereichsweise in Vertikalrichtung klemmend geführt ist, sobald nach Einlegen der Kontaktfedern in die Kammern der äußere Isolierstoffkörper 6 unter leichter Spannung aufgeschoben ist. Mit dem aufgeschobenen äußeren Isolierstoffkörper 6 ist somit auch jeweils eine vierte Kammerwand vorhanden, wobei die Kontaktfeder vorzugsweise über eine Ausprägung 7 im Bereich des Befestigungsabschnitts klemmend zwischen den beiden Isolierstoffteilen 4 und 6 gehalten ist. Um ausreichende Kriechstrecken zu erzeugen, tauchen alle Wände des inneren Isolierstoffkörpers 4 in den äußeren Isolierstoffkörper 6 hinein.

Wie in den FIG 1 und 2 dargestellt, paßt die Nase 5 des inneren Isolierstoffkörpers 4 in die Ausnehmung 3 des Befestigungsabschnitts hinein. Um die Länge des Befestigungsabschnitts und damit die Abmessungen der Federleiste insgesamt nicht zu groß werden zu lassen, ist es vorteilhaft, den Befestigungsabschnitt im unteren Teil S-förmig gekröpft vorzusehen. Diese Geometrie ist hinsichtlich der beim Einpressen auftretenden Kraftübertragung an sich nicht erforderlich. Aus FIG 1 ist ersichtlich, daß sich zwischen dem massiven klotzartigen Teil des inneren Isolierstoffkörpers 4 und dem horizontal verlaufenden Bereich des Befestigungsabschnitts ein Luftspalt befindet, so daß die Kraftübertragung tatsächlich nur an der Schnittstelle zwischen der Unterkante der Nase 5 und der Unterkante der Ausnehmung 3 stattfindet. Um Biegekräfte zu vermeiden, erfolgt die Kraftübertragung also tatsächlich in einer Linie mit dem Einpreßteil 2. In diesem Zusammenhang ist es vorteilhaft, die Ausnehmung 3 und insbesondere ihre Unterkante ausreichend groß vorzusehen, um Druckspannungen zu vermeiden. Günstig ist auch, die Nase 5 möglichst nahe am Einpreßteil 2 auszubilden. Eine analoge, gleich gut funktionierende Kraftübertragung in umgekehrter Richtung ergibt sich im übrigen für eine etwa beim Herausziehen der Federleiste wirksam werdende Zugbelastung.

Um eine aus Toleranzgründen wünschenswerte federnde Auslenkbarkeit des Kontaktteils quer zur Verlaufsrichtung der Kontaktfeder zu gewährleisten, ist es vorteilhaft, im oberen Bereich des Befestigungsabschnittes, also oberhalb der Ausnehmung 3 und der Einprägung 7, eine an sich bereits aus der DE-PS 34 00 304 bekannte Ausbildung vorzusehen, bei der dieser Bereich nur zwei schmale parallele äußere Stege 11 aufweist. Diese Anordnung bringt eine vorteilhafte Funktionstrennung der Bereiche der Kontaktfeder in einen elastischen oberen Bereich und einen starr fixierten unteren Bereich mit sich.

Um die Gefahr der Entstehung von Ausknickungen beim Einpressen weiter zu verringern, ist es vorteilhaft, die Einpreßteile 2 in an sich bereits aus dem DE-G 92 136 11 bekannter Weise elastisch und in ihrer Querschnittsgeometrie so ausgebildet vorzusehen, daß für die beim Einpressen einwirkenden Verformungskräfte ein möglichst großer Hebelarm entsteht.

Bei Verwendung der erfindungsgemäßen Einpreß-Federleiste als Subminiatur-Steckverbinder ist es vorteilhaft, auf den äußeren Isolierstoffkörper 6 ein in der Zeichnung dargestelltes Vorblech 8 in an sich bekannter Weise aufzuschieben, wobei die beiden Isolierstoffteile 4 und 6 mittels am Vorblech 8 angeformter Blechlaschen 9 zusammengeklammert sind. Zur Erfüllung erhöhter Schirmungsanforderungen ist bei Bedarf ein in FIG 4 dargestellter metallischer Schirmkäfig integrierbar. Dazu werden die umgebogenen Ränder der beiden identischen Blechteile 12 zwischen dem Vorblech 8 und den Isolierstoffteilen 4 und 6 montiert und seitlich miteinander verklammert. Die Schirmbleche 12 reichen bis zur Leiterplatte hinab und können an ihrem dortigen Ende, analog zu den Einpreßteilen 2, als Stifte 13 mit elastischer Geometrie ausgebildet sein, die später als Masseableitung zur Leiterplatte bzw. zur Gestellerdung dienen können.

Der Einpreßvorgang einer erfindungsgemäßen Federleiste gestaltet sich folgendermaßen:
- Mit den Spitzen der Einpreßteile 2 werden die Bohrungen in der Leiterplatte gesucht.
- Ein flacher Stempel drückt auf den äußeren Isolierstoffkörper 6 in Richtung Leiterplatte, und zwar so lange, bis Abstandsfüßchen 10 auf die Leiterplatte anschlagen.

Durch diese neue Art des Einpressens werden keine individuell auf die jeweilige Leistenversion abgestimmte Einpreßwerkzeuge mehr benötigt und es besteht keine Gefahr einer Beschädigung der Federleiste.

## Patentansprüche

1. Einpreß-Federleiste zum Einpressen in Bohrungen einer Leiterplatte,
mit jeweils aus einem Blechstreifen hergestellten Kontaktfedern, die in Verlaufsrichtung der Streifen jeweils aus einem Einpreßteil (2), einem Befestigungsabschnitt und einem Kontaktteil (1) bestehen, und mit einem zweiteiligen Isolierstoffkörper (4, 6), in dem die Kontaktfedern jeweils einzeln in Kammern angeordnet und befestigt sind, wobei die Kontaktfedern 2-reihig angeordnet sind, and wobei die Befestigungsabschnitte mindestens bereichsweise zwischen einem inneren (4) und einem äußeren (6) Isolierstoffkörper parallel zu den Einpreßteilen (2) klemmend geführt sind,
**dadurch gekennzeichnet,**
a) daß die Kontaktfedern im Befestigungsabschnitt mit jeweils einer rechteckförmigen Ausnehmung (3) versehen sind,
b) in die quer zu den Einpreßteilen (2) der innere Isolierstoffkörper (4) jeweils mittels einer Nase (5) eingreift, und
c) daß der innere Isolierstoffkörper (4) sich als Zentralkörper zwischen den beiden Reihen erstreckt und der äußere Isolierstoffkörper (6) hutartig auf die Kontaktfedern und den inneren Isolierstoffkörper (4) aufgeschoben ist.

2. Einpreß-Federleiste nach Anspruch 1,
**dadurch gekennzeichnet,**
**daß** die Kontaktfedern im Kontaktteil (1) als Doppelkontakte ausgebildet sind.

3. Einpreß-Federleiste nach einem der Ansprüche 1 oder 2,
**dadurch gekennzeichnet,**
**daß** die Kontaktfedern mittels jeweils einer im Befestigungsabschnitt vorgesehenen Ausprägung (7) klemmend zwischen den beiden Isolierstoffteilen (4, 6) gehalten ist.

4. Einpreß-Federleiste nach einem der Ansprüche 1 bis 3,
**dadurch gekennzeichnet,**
**daß** die Kontaktfedern im Bereich zwischen den Einpreßteilen (2) und den dazu parallel geführten Bereichen der Befestigungsabschnitte jeweils S-förmig gekröpft sind.

5. Einpreß-Federleiste nach Anspruch 3 und 4,
**dadurch gekennzeichnet,**
**daß** die Befestigungsabschnitte der Kontaktfedern jeweils in Reihenfolge der Verlaufsrichtung vom Einpreßteil (2) zum Kontaktteil (1) eine S-förmige Kröpfung, eine Ausnehmung (3), eine Einprägung (7) und einen nur durch zwei schmale parallele äußere Stege gebildeten Bereich (11) aufweisen.

6. Einpreß-Federleiste nach einem der Ansprüche 1 bis 5,
**dadurch gekennzeichnet,**
**daß** die Einpreßteile (2) elastisch und in ihrer Querschnittsgeometrie so ausgebildet sind, daß für die beim Einpressen einwirkenden Verformungskräfte ein großer Hebelarm entsteht.

7. Einpreß-Federleiste nach einem der Ansprüche 1 bis 6,
**dadurch gekennzeichnet,**
**daß** zur Verwendung als Subminiatur-Steckverbinder auf den äußeren Isolierstoffkörper (6) ein Vorblech (8) aufgeschoben ist, wobei die beiden Isolierstoffteile (4, 6) mittels am Vorblech (8) angeformter Blechlaschen (9) zusammengeklammert sind.

8. Einpreß-Federleiste nach Anspruch 7,
**dadurch gekennzeichnet,**
**daß** unterhalb des Vorblechs (8) ein bis zur Leiterplatte hinabreichender metallischer Schirmkäfig (12) vorgesehen ist.

9. Verfahren zum Einpressen einer Einpreß-Federleiste nach einem der Ansprüche 1 bis 8,
**dadurch gekennzeichnet,**
**daß** die Spitzen der Einpreßteile (2) auf die Bohrungen einer Leiterplatte aufgesetzt werden, und daß danach mit einem flachen Stempel solange in Richtung Leiterplatte auf den äußeren Isolierstoffkörper (6) gedrückt wird, bis Abstandsfüßchen (10) auf die Leiterplatte anschlagen.

## Claims

1. A press-in spring strip for pressing into bores in a printed circuit board,
having spring contacts which are each made from a strip of sheet metal and comprise, as seen in the direction in which the strips extend, in each case a press-in part (2), a securing portion and a contact part (1), and having a two-part insulating material body (4, 6) in which the spring contacts are each individually arranged in chambers and secured, the spring contacts being arranged in two rows and the securing portions being guided, at least in certain regions, between an inner insulating material body (4) and an outer insulating material body (6) in clamping manner parallel to the press-in parts (2),
characterised
a) in that the spring contacts are provided in the securing portion with a respective rectangular recess (3)
b) in which the inner insulating material body (4) engages transversely with respect to the press-in parts (2) in each case by means of a lug (5), and
c) in that the inner insulating material body (4) extends as a central body between the two rows and the outer insulating material body (6) is pushed in the manner of a hat onto the spring contacts and the inner insulating material body (4).

2. A press-in spring strip according to Claim 1, **characterised in that** the spring contacts in the contact part (1) are constructed as double contacts.

3. A press-in spring strip according to either of Claims 1 or 2, **characterised in that** the spring contacts are held, by means of a respective protruding part (7) provided in the securing portion, in clamping manner between the two insulating material parts (4, 6).

4. A press-in spring strip according to one of Claims I to 3, **characterised in that** the spring contacts are bent in each case into an S shape in the region between the press-in parts (2) and the regions of the securing portions guided parallel thereto.

5. A press-in spring strip according to Claims 3 and 4, **characterised in that** the securing portions of the spring contacts each have in the order of the direction extending from the press-in part (2) to the contact part (1) an S-shaped bend, a recess (3), a protruding part (7) and a region (11) formed only by two narrow parallel outer webs.

6. A press-in spring strip according to one of Claims 1 to 5, **characterised in that** the press-in parts (2) are resilient and constructed in their cross-sectional geometry such that a large lever arm is produced for the forces of deformation acting at the time of pressing in.

7. A press-in spring strip according to one of Claims 1 to 6, **characterised in that** for use as a sub-miniature plug connector a front sheet (8) is pushed onto the outer insulating material body (6), the two insulating material parts (4, 6) being bracketed together by means of sheet-metal brackets (9) integrally formed on the front sheet (8).

8. A press-in spring strip according to Claim 7, **characterised in that** below the front sheet (8) a metal screen cage (12) reaching down as far as the printed circuit board is provided.

9. A process for pressing in a press-in spring strip according to one of Claims 1 to 8, **characterised in that** the tips of the press-in parts (2) are placed on the bores in a printed circuit board, and **in that** then a flat die is used to press against the outer insulating material body (6) in the direction of the printed circuit board until spacer feet (10) abut against the printed circuit board.

## Revendications

1. Connecteur à ressorts à insertion par pression destiné à être inséré par pression dans les alésages d'une plaquette à circuits imprimés, comportant respectivement
des ressorts de contact formés à partir d'une bande de tôle, comportant respectivement dans le sens d'extension des bandes une partie d'insertion par pression (2), une section de fixation et une partie de contact (1), ainsi qu'un corps isolant en deux pièces (4, 6) dans lequel les ressorts de contact sont respectivement agencés et fixés séparément dans des chambres, les ressorts de contact étant respectivement agencés en deux rangées, les sections de fixation étant au moins partiellement guidées par serrage entre un corps isolant interne (4) et externe (6), parallèlement aux parties d'insertion par pression (2), **caractérisé en ce que**
a) les ressorts de contact comportent respectivement dans la section de fixation un évidement rectangulaire (3),
b) dans lequel le corps isolant interne (4) s'engage respectivement par l'intermédiaire d'une patte (5), transversalement aux parties d'insertion par pression, et
c) le corps isolant interne (4) s'étend sous forme d'un corps central entre les deux rangées, le corps isolant externe (6) étant appliqué par glissement en forme de chapeau sur les ressorts de contact et le corps insolant interne (4).

2. Connecteur à ressorts à insertion par pression selon la revendication 1, **caractérisé en ce que** les ressorts de contact ont la forme de contacts doubles dans la partie de contact (1).

3. Connecteur à ressorts à insertion par pression selon l'une des revendications 1 ou 2, **caractérisé en ce que** les ressorts de contact sont retenus respectivement par serrage par l'intermédiaire d'une saillie (7) agencée dans la partie de fixation, entre les deux corps isolants (4, 6)

4. Connecteur à ressorts à insertion par pression selon l'une des revendications 1 à 3, **caractérisé en ce que** les ressorts de contact sont respectivement coudés en S dans la région située entre les parties d'insertion par pression (2) et les régions à extension parallèle des sections de fixation.

5. Connecteur à ressorts à insertion par pression selon les revendications 3 et 4, **caractérisé en ce que** les sections de fixation des ressorts de contact comportent respectivement dans l'ordre de la direction d'extension de la partie d'insertion par pression (2) vers la partie de contact (1) un coude en S, un évidement (3), une saillie (7) et une région formée uniquement par des traverses externes parallèles étroites (11).

6. Connecteur à ressorts à insertion par pression selon l'une des revendications 1 à 5, **caractérisé en ce que** les parties d'insertion par pression (2) sont élastiques et ont une section transversale de forme telle à établir un bras de puissance élevé pour les forces de déformation agissant lors de l'insertion par pression.

7. Connecteur à ressorts à insertion par pression selon l'une des revendications 1 à 6, **caractérisé en ce qu'**en vue de l'utilisation comme connecteur à fiche sub-miniaturisé, une tôle avant (8) est appliquée par glissement sur le corps isolant externe (6), les deux corps isolants (4, 6) étant assemblés par serrage par l'intermédiaire de pattes de tôle (9) agencées sur la tôle avant (8).

8. Connecteur à ressorts à insertion par pression selon la revendication 7, **caractérisé en ce qu'**une cage de blindage (12) est agencée au-dessous de la tôle avant (8) et s'étend jusqu'à la plaquette à circuits imprimés.

9. Procédé d'insertion par pression d'un connecteur à ressorts à insertion par pression selon l'une des revendications 1 à 8, **caractérisé en ce que** les pointes des éléments d'insertion par pression (2) sont appliquées sur les alésages d'une plaquette à circuits imprimés, une pression étant ensuite appliquée avec un poinçon plat sur le corps isolant externe (6), en direction de la plaquette à circuits imprimés, jusqu'à ce que les petites pieds d'espacement (10) butent contre la plaquette à circuits imprimés.
